# FASCICULE DE BREVET EUROPEEN

(11) **EP 3 290 777 B1**
(45) Date de publication et mention de la délivrance du brevet: **01.03.2023**
(21) Numéro de dépôt: 17184962.3
(22) Date de dépôt: 04.08.2017
(51) Int. Cl.: F21S 41/00, F21S 41/147, F21S 41/24, F21S 41/26, F21S 41/27, F21S 41/32, F21S 41/43, F21S 41/663, F21S 41/20, F21S 41/40

(54) **MODULE OPTIQUE POUR ÉCLAIRER DES POINTS DE PORTIQUE**
OPTISCHES MODUL ZUR BELEUCHTUNG VON VERKEHRSZEICHEN
OPTICAL MODULE FOR ILLUMINATING OVERHEAD SIGNS

(30) Priorité: 01.09.2016 FR 1658120
(43) Date de publication de la demande: 07.03.2018
(73) Titulaire: Valeo Vision, 93012 Bobigny Cedex (FR)
(72) Inventeur: GROMFELD, Yves, 49000 ANGERS (FR)
(74) Mandataire: Valeo Visibility

(56) Documents cités:
- EP-A1- 2 730 836
- EP-A1- 3 037 716
- CN-A- 105 066 062
- DE-A1-102004 047 301
- DE-A1-102008 015 510
- DE-A1-102015 215 200
- JP-A- 2010 170 836

## Description

### DOMAINE TECHNIQUE DE L'INVENTION

L'invention concerne un module optique pour véhicule automobile destiné à projeter un faisceau lumineux final à coupure supérieure.

L'invention concerne plus particulièrement un module optique pour véhicule automobile comportant :
- au moins une source lumineuse apte à émettre un faisceau lumineux initial,
- un moyen optique primaire apte à recevoir ledit faisceau lumineux initial et comportant un organe de coupure agencé pour transformer ledit faisceau lumineux initial en un faisceau lumineux secondaire orienté dans une direction longitudinale et présentant une coupure inférieure prédéterminée s'étendant globalement transversalement,
- un moyen de projection agencé pour projeter un faisceau lumineux final présentant une coupure supérieure formé par une image inversée du faisceau lumineux secondaire à coupure.

### ARRIERE PLAN TECHNIQUE DE L'INVENTION

On connaît déjà des modules optiques destinés à émettre des faisceaux lumineux à coupure. Le profil de coupure s'étend globalement transversalement de manière à marquer une frontière entre une zone basse qui est éclairée par le faisceau lumineux et une zone supérieure dans laquelle le faisceau lumineux n'éclaire quasiment pas. Cette coupure permet ainsi de maîtriser la portée du faisceau lumineux afin d'éviter d'éblouir les conducteurs de véhicules situés en avant du véhicule.

La fonction de feu de croisement est notamment réalisée au moyen d'un tel faisceau à coupure. La coupure peut présenter un profil purement horizontal, un profil étagé séparé par une portion de coupure inclinée, ou encore un profil en forme de "V" présentant une portion horizontale et une portion inclinée montante, par exemple d'un angle de 15° par rapport à la portion horizontale.

Certaines réglementations autorisent que certains points situés au-dessus de la coupure soient éclairés par le faisceau lumineux. Ces points sont généralement appelés "points de portique", ou "overhead light" en anglais, car ils correspondent à l'éclairage de zone situées au-dessus des autres véhicules, à l'endroit où certains panneaux de signalisation sont agencés sur des portiques au-dessus de la route.

La position des points de portiques par rapport au véhicule, ainsi que l'intensité lumineuse avec laquelle ils sont éclairés sont imposées par des réglementations très strictes.

On a déjà proposé de réaliser l'éclairage de ces points de portique en modifiant la structure d'une lentille de projection du module optique.

Cependant, la lentille de projection est directement visible depuis l'extérieur du véhicule. Une telle modification de structure de la lentille est donc perceptible par un observateur extérieur. Ces solutions ne sont donc pas esthétiquement satisfaisantes.

On a aussi proposé d'agencer des miroirs pour réfléchir des rayons lumineux vers le haut en direction des points de portique.

Cependant, une telle solution impose d'utiliser un élément de réflexion supplémentaire qui est rapporté au module optique. Un tel élément est encombrant et onéreux à installer.

DE10 2008 015 510 A1 montre un module optique équipé d'un organe de coupure partiellement recouvert d'un film réfléchissant. Les sections non réfléchissantes du film permettant de réaliser un éclairage des points de portique.

### BREF RESUME DE L'INVENTION

La présente invention propose un module optique du type décrit précédemment, caractérisé en ce que le moyen optique primaire comporte un organe de déviation de lumière agencé pour dévier une partie des rayons lumineux du faisceau lumineux initial au-dessous de la coupure du faisceau secondaire en direction du moyen de projection.

Le module optique selon l'invention est caractérisé par la revendication 1. Selon d'autres caractéristiques optionnelles de l'invention:
le profil de coupure peut être un profil rectiligne ou, en variante, un profil présentant une portion horizontale et une portion oblique faisant un angle avec la portion horizontale, notamment un angle de 15° ;
- l'arête de coupure est formée à l'intersection entre :
   -- une première face amont d'interception, notamment sensiblement horizontale, qui est agencée pour réfléchir totalement les rayons lumineux issus des sources lumineuses au-dessus de l'arête de coupure en direction du moyen de projection, et
   -- une deuxième face aval, notamment sensiblement verticale, qui s'étend au-dessous de l'arête de coupure, cette deuxième face aval étant agencée pour n'intercepter aucun des rayons lumineux n'étant pas dévié par l'organe de déviation ;
- la face d'échappement est réalisée dans un renflement s'étendant en saillie à l'extérieur sous la face d'interception ;
- la face d'échappement est réalisée dans une entaille réalisée en creux dans la face d'interception ;
- les rayons lumineux déviés par l'organe de déviation sont projetés au-dessus de la ligne de coupure du faisceau final, pour réaliser une fonction réglementaire dite de "points de portique", les rayons lumineux déviés sortant par la face d'échappement étant notamment dirigés vers la face aval de l'organe de coupure, la face d'échappement coopérant avec la face aval de sorte que les rayons lumineux déviés par la face d'échappement et traversant ladite portion de face aval réalisent ladite fonction réglementaire de points de portique ;
- le moyen optique primaire comporte au moins un organe de collimation, notamment un collimateur, pour collimater les rayons lumineux émis par une source lumineuse associée ;
- le moyen optique primaire comporte une face de réflexion totale interne qui est agencée pour recevoir le faisceau lumineux collimaté et pour le focaliser au niveau de l'organe de coupure ;
- le module optique comporte une face de sortie agencée en aval de l'organe de coupure ;
- le moyen de projection est focalisé au niveau de l'organe de coupure ;
- le moyen de projection présente une ligne focale transversale qui est confondue avec l'arête de l'organe de coupure ;
- le moyen de projection est formé par une lentille.

L'invention concerne aussi un dispositif lumineux pour véhicule automobile comportant un premier module optique réalisé selon l'une quelconque des revendications précédentes, et comportant un deuxième module optique apte à réaliser un faisceau segmenté destiné à être allumé conjointement avec le faisceau lumineux projeté par le premier module optique pour réaliser une fonction d'éclairage de type croisement réglementaire par superposition des deux faisceaux lumineux.

### BREVE DESCRIPTION DES FIGURES

D'autres caractéristiques et avantages de l'invention apparaitront au cours de la lecture de la description détaillée qui va suivre pour la compréhension de laquelle on se reportera aux dessins annexés dans lesquels :
- la figure 1 est une vue en perspective de dessus qui représente un module optique réalisé selon les enseignements de l'invention, les sources lumineuses ayant été omises pour des raisons de clarté ;
- la figure 2A est une vue en section selon le plan de coupe 2-2 de la figure 1 qui représente le cheminement des rayons lumineux dans le module optique de la figure 1 depuis une source lumineuse jusqu'à un faisceau lumineux final ;
- la figure 2B est une vue de détail à plus grande échelle similaire à celle de la figure 2A qui représente une variante de réalisation du module optique ;
- la figure 3 est une vue en perspective de dessous qui représente le module optique de la figure 1 ;
- la figure 4 est une vue de face qui représente un écran éclairé par le faisceau lumineux final émis par le module optique de la figure 1 ;
- la figure 5 est une vue de dessus qui représente un dispositif lumineux de véhicule automobile comportant le module optique de la figure 1 associé à un deuxième module optique pour former un faisceau lumineux de croisement réglementaire ;
- la figure 6 est une vue similaire à celle de la figure 4 qui représente l'écran éclairé simultanément par le module optique de la figure 1 et le deuxième module optique du dispositif lumineux de la figure 5.

### DESCRIPTION DETAILLEE DES FIGURES

Dans la suite de la description, on adoptera à titre non limitatif des orientations :
- longitudinale dirigée d'arrière en avant selon le sens de sortie du faisceau lumineux final ;
- verticale dirigée de bas en haut ;
- transversale dirigée orthogonalement aux directions longitudinale et verticale.

Un plan transversal longitudinal sera appelé plan "horizontal".

Dans la suite de la description, on utilisera les termes "amont" et "aval" en référence au sens de déplacement des rayons lumineux depuis une source lumineuse jusqu'à un faisceau lumineux final.

L'orientation transversale correspond à l'orientation du palier horizontal du profil de coupure du faisceau lumineux final. L'orientation verticale est utilisée à titre de repère géométrique sans référence à la direction de la gravité. L'orientation verticale est définie comme étant orthogonale au palier horizontal du profil de coupure du faisceau lumineux final.

Dans la suite de la description, des éléments présentant une même structure ou des fonctions analogues seront désignés par des mêmes références.

On a représenté à la figure 1 un module 10 optique pour véhicule automobile qui est destiné à émettre un faisceau final à coupure supérieure dans une direction longitudinale "L".

Il s'agit par exemple d'un module 10 optique participant à une fonction de feu de croisement. Un tel module 10 optique est alors agencé à l'avant d'un véhicule automobile (non représenté) pour éclairer la route en avant du véhicule.

Le module 10 optique comporte principalement un moyen 12 optique primaire et un moyen 14 de projection.

Comme représenté à la figure 2A, le module 10 optique comporte aussi au moins une sources 16 lumineuses, ici deux sources 16 lumineuses. Les sources 16 lumineuses sont ici formées par des diodes électroluminescentes. Elles sont ici au nombre de neuf. Les diodes électroluminescentes sont toutes portées par une plaque à circuit imprimé commune qui s'étend dans un plan horizontal au-dessus du moyen 12 optique primaire.

Chaque source 16 lumineuse est apte à émettre de manière commandée un faisceau lumineux initial qui est ici dirigé sensiblement verticalement vers le bas en direction d'une face 18 d'entrée du moyen 12 optique primaire.

Le moyen 12 optique primaire est formé en un bloc par une pièce pleine réalisée en un matériau translucide ou transparent, tel que du polyméthacrylate de méthyle (PMMA) ou du polycarbonate (PC). Le moyen 12 optique primaire comporte dans sa partie supérieure arrière ladite face 18 supérieure horizontale d'entrée.

La face 18 d'entrée est munie d'une pluralité d'organes 20 de collimation dont chacun est associé avec une source 16 lumineuse. Chaque organe 20 est ici formé par une portion de face 18 d'entrée conformée en lentille pour collimater les rayons lumineux du faisceau lumineux initial émis par la source 16 lumineuse associée. Ainsi, les rayons issus de la source 16 lumineuse se propagent sensiblement selon une direction verticale dans le moyen 12 optique primaire.

La face 18 supérieure d'entrée est agencée verticalement au droit d'une face 22 de réflexion totale interne qui est agencée pour recevoir le faisceau lumineux initial ainsi collimaté par l'organe 20 de collimation. Cette face 22 de réflexion totale délimite le moyen 12 optique primaire longitudinalement vers l'arrière. Elle présente une forme inclinée en dévers pour réfléchir les rayons lumineux incidents globalement vers l'avant en direction d'une face 24 avant de sortie qui délimite le moyen 12 optique vers l'avant.

La face 24 de sortie est ici générée par translation de sa section verticale, formant une génératrice, selon une directrice de courbure concave s'étendant dans un plan horizontal. Les sources 16 lumineuses sont elles-mêmes alignées parallèlement à la courbure de la face 24 de sortie.

Le moyen 12 optique primaire est équipé d'un organe de coupure agencé pour transformer ledit faisceau lumineux initial réfléchi en un faisceau lumineux secondaire orienté dans une direction longitudinale et présentant une coupure inférieure prédéterminée s'étendant globalement transversalement.

L'organe de coupure est formé par une encoche 26 réalisée dans une face inférieure du moyen 12 optique primaire. L'encoche 26 présente une arête 28 transversale supérieure rentrante, dite arête 28 de coupure, dont le profil correspond à la forme de la coupure prédéterminée. Il s'agit ici d'une coupure plate horizontale.

L'arête 28 de coupure est plus particulièrement formée par l'intersection entre une première face 30 amont d'interception sensiblement horizontale et une deuxième face 32 aval sensiblement verticale qui s'étend au-dessous de l'arête 28 de coupure.

La face 30 d'interception est contiguë à la face 22 de réflexion totale. Elle est agencée pour réfléchir totalement les rayons lumineux du faisceau au-dessus de l'arête 28 en direction de la face 24 de sortie. Cette face 30 d'interception, garantit ainsi que les rayons lumineux issus des sources 16 lumineuses soient dirigés au-dessus de l'arête 28 de coupure. Ainsi, aucun rayon lumineux destiné à former le faisceau à coupure final ne passe à travers la face 32 aval verticale de l'encoche 28.

La face 24 de sortie agencée longitudinalement en aval de l'arête 28 de coupure.

Dans un plan de coupe vertical longitudinal, comme illustré à la figure 2A, la face 22 de réflexion totale est conformée en parabole de manière à focaliser les rayons lumineux réfléchis au niveau de l'arête 28 de coupure.

Le moyen 14 de projection est agencé longitudinalement en avant et à distance de la face 24 de sortie du moyen 12 optique primaire. Le moyen 14 de projection est destiné à projeter un faisceau lumineux final présentant une coupure supérieure formé par une image inversée du faisceau lumineux secondaire à coupure projeté par la face 24 de sortie du moyen 12 optique primaire.

La figure 4 illustre la zone 31 éclairée par le faisceau final sur un écran 33 vertical transversal placé à 25 mètres du dispositif d'éclairage, perpendiculairement à l'axe optique dont l'intersection avec l'écran 33 correspond au croisement entre l'axe des abscisses et l'axe des ordonnées. On observe que la zone éclairée par le faisceau final est délimitée vers le haut par une ligne de coupure 35. La ligne de coupure 28 présente une forme rectiligne horizontale. Le faisceau final est ici un faisceau de croisement réglementaire.

Plus particulièrement, le moyen 14 de projection est formé par une lentille réalisée en une pièce de matériau transparent ou translucide tel que du PMMA ou du PC. La lentille comporte une face 34 arrière d'entrée et une face 36 opposée de projection.

La face 34 d'entrée est agencée longitudinalement à distance de la face 24 de sortie du moyen 12 optique primaire pour le les rayons lumineux sortent à l'air libre avant de pénétrer dans le moyen 14 de projection.

Le moyen 14 de projection est ici formé par une pièce distincte du moyen 12 optique primaire.

Le moyen 14 de projection est focalisé au niveau de l'organe de coupure. Plus particulièrement, le moyen 14 de projection présente une forme cylindrique et il comporte une ligne focale transversale qui est confondue avec l'arête 28 de coupure. Ceci permet de projeter un faisceau lumineux final présentant une coupure nette formée par une image inversée de l'arête 28 de coupure. L'image est bien entendu inversée par symétrie verticale de part et d'autre d'un plan focal horizontal passant par l'arête 28 de coupure.

Selon les enseignements de l'invention, le moyen 12 optique primaire comporte un organe de déviation de la lumière agencé pour dévier une partie des rayons lumineux du faisceau lumineux initial au-dessous de la coupure du faisceau secondaire en direction du moyen de projection. Ainsi, ces rayons lumineux déviés sont projetés vers le haut après leur passage à travers le moyen 14 de projection pour éclairer des points 37 de portique agencés verticalement au-dessus de la ligne de coupure du faisceau lumineux final.

Comme représenté à la figure 4, les points 37 de portique sont ici au nombre de six. Un premier groupe de trois points 37 de portique est aligné à 2° au-dessus de la ligne de coupure, un point central et deux points 37 agencés à 4° transversalement de part et d'autre du point central. Un deuxième groupe de trois points 37 de portique est aligné à 4° au-dessus de la ligne de coupure, un point central et deux points 37 agencés à 8° transversalement de part et d'autre du point central.

A cet effet, l'organe de déviation est formé par une face 38 d'échappement réalisée dans la face 30 d'interception. La face 38 d'échappement forme plus particulièrement un angle avec la face 30 d'interception de manière à transmettre une partie du faisceau initial à l'extérieur du moyen 12 optique primaire. Les rayons lumineux issus du faisceau initial collimaté frappent ainsi la face 38 d'échappement, directement ou après réflexion sur la face 22 de réflexion totale, avec un angle d'incidence inférieur à l'angle de réfraction de manière que lesdits rayons lumineux passent à travers la face 38 d'échappement pour se diriger vers la face 32 vertical aval, au-dessous de l'arête 28 de coupure. Lesdits rayons déviés rentrent ainsi à nouveau dans le moyen 12 optique primaire pour se diriger vers la face 24 de sortie, puis vers le moyen 14 de projection.

Etant donné que les rayons déviés par la face 38 d'échappement passent au-dessous de l'arête 28 de coupure, leur image par le moyen 14 de projection est projetée au-dessus de la ligne de coupure du faisceau final. On comprendra que la position de la face 38 d'échappement est déterminée de manière que les points 37 éclairés par lesdits rayons déviés dans le faisceau final correspondent aux points 37 de portique.

Dans l'exemple représenté à la figure 2A, la face 38 d'échappement est réalisée dans un renflement s'étendant verticalement en saillie à l'extérieur sous la face 30 d'interception. Le renflement présente plus particulièrement une section longitudinale verticale en forme de prisme délimité vers l'avant par ladite face 38 d'échappement et vers l'arrière par une face 40 arrière. La face 40 arrière du renflement est avantageusement orientée de manière à réfléchir totalement les rayons lumineux incidents en direction de la face 38 d'échappement pour participer à l'éclairage des points 37 de portique. Les rayons lumineux déviés par l'organe de déviation sont ainsi projetés au-dessus de la ligne de coupure du faisceau final, pour réaliser la fonction réglementaire dite de "point de portique".

Selon une variante de l'invention représentée à la figure 2B, la face 38 d'échappement est réalisée dans une entaille réalisée en creux dans la face 22 d'interception. En section verticale, l'entaille est ainsi délimitée vers l'arrière par ladite face 38 d'échappement.

Comme représenté à la figure 3, la face 38 d'échappement s'étend, dans un plan horizontal, parallèlement à la face 24 de sortie du moyen 12 optique primaire. La face 24 de sortie présentant une courbure dans un plan horizontal, la face 38 d'échappement s'étend elle-même selon une ligne courbe. La face 38 d'échappement s'étend de manière continue en vis-à-vis de plusieurs sources 16 lumineuses, par exemple six sources 16 lumineuses. Il s'agit des sources 16 lumineuses agencées à gauche de la figure 3. Ainsi, chacune de ces six sources 16 lumineuses éclaire un point de portique associé.

En variante non représentée, la face d'échappement s'étend de manière discontinue sous la face d'interception. Chaque portion de face d'échappement est alors agencée en coïncidence avec une source lumineuse associée, chaque portion étant séparée transversalement de la portion de face d'échappement voisine.

Comme cela est représenté à la figure 5, le module 10 optique décrit précédemment fait par exemple partie d'un dispositif 41 lumineux pour véhicule automobile comportant ledit premier module 10 optique réalisé selon les enseignements de l'invention, et comportant un deuxième module 42 optique apte à réaliser un faisceau lumineux segmenté qui est destiné à être allumé conjointement le premier module 10 optique. La superposition des faisceaux lumineux projetés par les deux modules 10, 42 optiques permet de réaliser une fonction d'éclairage de type croisement réglementaire comme cela est illustré à la figure 6.

Ainsi, la zone 31 de l'écran 33 éclairée par le faisceau lumineux final du premier module 10 optique demeure telle que décrite précédemment. Les points 37 de portiques demeurent aussi à leur emplacement.

Une deuxième zone 44 éclairée par le deuxième module 42 optique vient se superposer avec la première zone 31 éclairée. Cette deuxième zone 44 présente une portion supérieure qui s'étend au-dessus de la ligne 35 de coupure de la première zone 31 éclairée sur une moitié de l'écran 33, ici la moitié droite. Cette dite portion supérieure est délimitée vers le haut par une première ligne 46 horizontale supérieure et latéralement vers le centre de l'écran par une deuxième ligne 48 inclinée, par exemple à 15°, qui vient croiser la ligne 35 de coupure de la première zone 31 sensiblement au centre de l'écran 33.

Ainsi, la superposition des deux faisceaux lumineux éclaire une zone globale 31, 44 délimitée vers le haut par une délimitation comportant un premier palier 35 horizontal inférieur, formé par la ligne de coupure 25 de la première zone 31, un deuxième tronçon oblique 48 qui prolonge le premier palier 35 horizontal. Ce tronçon 48 oblique est formé par la ligne inclinée 48 de la deuxième zone 44. Et enfin un deuxième palier 46 supérieur formé par la ligne horizontale 46 supérieure de la deuxième zone 44.

Le premier palier 31 horizontal permet d'éclairer la route en évitant d'éblouir les conducteurs des véhicules roulant en sens inverse, tandis que le deuxième palier 46 permet d'éclairer avec une plus grande portée le côté de la route. Le profil de coupure est ici adapté pour un véhicule roulant dans un pays imposant aux véhicules de rouler à droite de la route.

Optionnellement, le deuxième module 42 optique peut être commandé pour que le faisceau lumineux soit déplacé vers la gauche ou vers la droite en fonction du sens de pivotement des roues du véhicule, le faisceau lumineux final émis par le premier module 10 optique demeurant fixe par rapport au véhicule. Ceci permet de conférer au dispositif 41 lumineux une fonction de "code virage", ou "bending light" en langue anglaise, qui permet d'éclairer de manière optimale la route dans les virages. Le faisceau lumineux peut être déplacé par pivotement du deuxième module 42 optique ou encore par allumage sélectifs de diodes électroluminescentes formant une matrice d'éclairage du deuxième module 42 optique.

Le module 10 optique réalisé selon les enseignements de l'invention permet de former un faisceau à coupure éclairant simultanément des points de portique.

Le faisceau à coupure et les points de portique sont éclairés simultanément par des mêmes sources lumineuses. Ainsi, cette solution est particulièrement économique et peu encombrante puisqu'elle ne nécessite pas l'utilisation de sources lumineuses dédiées à l'éclairage des points de portique.

En outre, l'organe de déviation des rayons lumineux permettant d'éclairer les points de portique est agencé dans le moyen 12 optique primaire. Ce moyen 12 optique primaire n'est pas directement visible par un observateur lorsque le module 10 optique est monté sur le véhicule. De ce fait, l'organe de déviation n'est pas visible et le module optique conserve un aspect esthétique intact et épuré.

Par ailleurs, le dispositif 41 lumineux mettant en oeuvre le module 12 optique réalisé selon les enseignements de l'invention permet d'éclairer les points 37 de portique de manière fixe tout en permettant la réalisation d'un "code virage" au moyen d'un deuxième module 42 optique.

## Revendications

1. Module (10) optique pour véhicule automobile comportant :
- au moins une source (16) lumineuse apte à émettre un faisceau lumineux initial,
- un moyen (12) optique primaire formé en un bloc par une pièce pleine réalisée en un matériau translucide ou transparent, comportant une surface d'entrée agencée pour recevoir le faisceau lumineux initial qui se propage dans le moyen optique primaire et comportant un organe (28, 30) de coupure agencé pour transformer ledit faisceau lumineux initial en un faisceau lumineux secondaire se propageant dans une direction longitudinale et présentant une coupure inférieure prédéterminée s'étendant globalement transversalement,
- un moyen (14) de projection agencé pour projeter un faisceau lumineux final présentant une coupure supérieure formé par une image inversée du faisceau lumineux secondaire à coupure,
le moyen (12) optique primaire comportant un organe (38) de déviation de lumière agencé pour dévier une partie des rayons lumineux du faisceau lumineux initial au-dessous de la coupure du faisceau secondaire en direction du moyen de projection.
le moyen (12) optique primaire étant une pièce pleine réalisée en un matériau translucide ou transparent.
l'organe de coupure étant formé par une encoche (26) réalisée dans une face inférieure du moyen (12) optique primaire qui présente une arête (28) transversale supérieure de coupure dont le profil correspond à la forme de la coupure prédéterminée,
**caractérisé en ce que** l'organe (38) de déviation est formé par une face (38) d'échappement réalisée dans le moyen optique primaire dans une face (30) d'interception agencée pour réfléchir totalement les rayons lumineux au-dessus de l'arête (28), la face (38) d'échappement formant un angle avec la face (30) d'interception de sorte que les rayons lumineux frappent la face (38) d'échappement avec un angle d'incidence inférieur à l'angle de réfraction et traversent la face (38) transmettant ainsi une partie du faisceau initial à l'extérieur du moyen (12) optique primaire au-dessous de l'arête (28) de coupure

2. Module (10) selon la revendication précédente, **caractérisé en ce que** l'arête (28) de coupure est formée à l'intersection entre :
- une première face (30) amont d'interception, notamment sensiblement horizontale, qui est agencée pour réfléchir totalement les rayons lumineux issus des sources (16) lumineuses au-dessus de l'arête (28) de coupure en direction du moyen (14) de projection, et
- une deuxième face (32) aval, notamment sensiblement verticale, qui s'étend au-dessous de l'arête (28) de coupure.

3. Module (10) selon la revendication précédente, **caractérisé en ce que** la face (38) d'échappement est réalisée dans un renflement s'étendant notamment en saillie à l'extérieur du moyen optique primaire, notamment sous la face (30) d'interception.

4. Module (10) optique selon l'une quelconque des revendications précédentes, **caractérisé en ce que** la face (38) d'échappement est réalisée dans une entaille réalisée en creux dans la face (30) d'interception.

5. Module (10) optique selon l'une quelconque des revendications précédentes, **caractérisé en ce que** les rayons lumineux déviés par l'organe (38) de déviation sont projetés au-dessus de la ligne (35) de coupure du faisceau final, pour réaliser une fonction réglementaire dite de "points (37) de portique".

6. Module (10) optique selon l'une quelconque des revendications précédentes, **caractérisé en ce que** le moyen (12) optique primaire comporte au moins un organe (20) de collimation, notamment un collimateur, pour collimater les rayons lumineux émis par une source (16) lumineuse associée.

7. Module (10) optique selon la revendication précédente, **caractérisé en ce que** le moyen (12) optique primaire comporte une face (22) de réflexion totale interne qui est agencée pour recevoir le faisceau lumineux collimaté et pour le focaliser au niveau de l'organe (28) de coupure.

8. Module (10) optique selon l'une quelconque des revendications précédentes, **caractérisé en ce qu'**il comporte une face (24) de sortie agencée en aval de l'organe (28) de coupure.

9. Module (10) optique selon l'une quelconque des revendications précédentes, **caractérisé en ce que** le moyen (14) de projection est focalisé au niveau de l'organe (28) de coupure.

10. Module (10) optique selon la revendication précédente prise en combinaison avec l'une quelconque des revendications 1 ou 2, **caractérisé en ce que** le moyen (14) de projection présente une ligne focale transversale qui est confondue avec l'arête (28) de l'organe de coupure.

11. Module (10) optique selon l'une quelconque des revendications précédentes, **caractérisé en ce que** le moyen (14) de projection est formé par une lentille.

12. Dispositif (41) lumineux pour véhicule automobile comportant un premier module (10) optique réalisé selon l'une quelconque des revendications précédentes, et comportant un deuxième module (42) optique apte à réaliser un faisceau segmenté destiné à être allumé conjointement avec le faisceau lumineux projeté par le premier module (10) optique pour réaliser une fonction d'éclairage de type croisement réglementaire par superposition des deux faisceaux lumineux.

## Patentansprüche

1. Optisches Modul (10) für ein Kraftfahrzeug, aufweisend:
- wenigstens eine Lichtquelle (16), die geeignet ist, ein Anfangslichtbündel auszusenden,
- ein primäres optisches Mittel (12), das von einem massiven Teil, das aus einem durchscheinenden oder transparentem Material hergestellt ist, als ein Block gebildet ist, das eine Eintrittsfläche aufweist, die dafür angeordnet ist, das Anfangslichtbündel zu empfangen, das sich in dem primären optischen Mittel ausbreitet, und ein Abgrenzungsorgan (28, 30) aufweist, das dafür angeordnet ist, das Anfangslichtbündel in ein sekundäres Lichtbündel umzuwandeln, das sich in einer Längsrichtung ausbreitet und eine vorbestimmte untere Abgrenzung aufweist, die sich allgemein in Querrichtung erstreckt,
- ein Projektionsmittel (14), das dafür angeordnet ist, ein Endlichtbündel mit einer oberen Abgrenzung zu projizieren, das von einem invertierten Bild des sekundären Lichtbündels mit Abgrenzung gebildet ist, wobei das primäre optische Mittel (12) ein Lichtumlenkorgan (38) aufweist, das dafür angeordnet ist, einen Anteil der Lichtstrahlen des Anfangslichtbündels unterhalb der Abgrenzung des sekundären Bündels in Richtung des Projektionsmittels umzulenken,
wobei das primäre optische Mittel (12) ein massives Teil ist, das aus einem durchscheinenden oder transparenten Material hergestellt ist,
wobei das Abgrenzungsorgan von einer Nut (26) gebildet ist, die in einer Unterseite des primären optischen Mittels (12) ausgebildet ist, die eine obere quer verlaufende Abgrenzungskante (28) aufweist, deren Profil der Form der vorbestimmten Abgrenzung entspricht,
**dadurch gekennzeichnet, dass** das Umlenkorgan (38) von einer Austrittsfläche (38) gebildet ist, die im primären optischen Mittel in einer Abfangfläche (30) ausgebildet ist, die dafür angeordnet ist, die Lichtstrahlen oberhalb der Kante (28) vollständig zu reflektieren, wobei die Austrittsfläche (38) einen Winkel zur Abfangfläche (30) bildet, so dass die Lichtstrahlen mit einem Einfallwinkel auf die Austrittsfläche (38) treffen, der kleiner als der Brechungswinkel ist, und durch die Fläche (38) hindurchtreten, wodurch sie einen Anteil des Erstbündels nach außerhalb des primären optischen Mittels (12) oberhalb der Abgrenzungskante (28) übertragen.

2. Modul (10) nach dem vorhergehenden Anspruch, **dadurch gekennzeichnet, dass** die Abgrenzungskante (28) an der Schnittlinie zwischen Folgendem gebildet ist:
- einer ersten stromaufwärtigen, insbesondere im Wesentlichen horizontalen Abfangfläche (30), die dafür angeordnet ist, die Lichtstrahlen aus den Lichtquellen (16) oberhalb der Abgrenzungskante (28) in Richtung des Projektionsmittels (14) vollständig zu reflektieren, und
- einer zweiten stromabwärtigen, insbesondere im Wesentlichen vertikalen Fläche (32), die sich unterhalb der Abgrenzungskante (28) erstreckt.

3. Modul (10) nach dem vorhergehenden Anspruch, **dadurch gekennzeichnet, dass** die Austrittsfläche (38) in einer Verdickung ausgebildet ist, die sich insbesondere außerhalb des primären optischen Mittels hervorstehend erstreckt, insbesondere unter der Abfangfläche (30).

4. Optisches Modul (10) nach einem der vorhergehenden Ansprüche, **dadurch gekennzeichnet, dass** die Austrittsfläche (38) in einer Kerbe ausgebildet ist, die in der Abfangfläche (30) hohlförmig ausgebildet ist.

5. Optisches Modul (10) nach einem der vorhergehenden Ansprüche, **dadurch gekennzeichnet, dass** die Lichtstrahlen, die vom Umlenkorgan (38) umgelenkt werden, über die Abgrenzungslinie (35) des Endbündels projiziert werden, um eine vorschriftsmäßige Funktion für "Verkehrszeichenbrücken-Punkte" (37) zu erfüllen.

6. Optisches Modul (10) nach einem der vorhergehenden Ansprüche, **dadurch gekennzeichnet, dass** das primäre optische Mittel (12) wenigstens ein Kollimationsorgan (20) aufweist, insbesondere einen Kollimator, um die Lichtstrahlen, die von einer zugehörigen Lichtquelle (16) ausgesendet werden, zu kollimieren.

7. Optisches Modul (10) nach dem vorhergehenden Anspruch, **dadurch gekennzeichnet, dass** das primäre optische Mittel (12) eine Fläche (22) für vollständige interne Reflexion aufweist, die dafür angeordnet ist, das kollimierte Lichtbündel zu empfangen und am Abgrenzungsorgan (28) zu fokussieren.

8. Optisches Modul (10) nach einem der vorhergehenden Ansprüche, **dadurch gekennzeichnet, dass** es eine Ausgangsfläche (24) aufweist, die stromab des Abgrenzungsorgans (28) angeordnet ist.

9. Optisches Modul (10) nach einem der vorhergehenden Ansprüche, **dadurch gekennzeichnet, dass** das Projektionsmittel (14) am Abgrenzungsorgan (28) fokussiert ist.

10. Optisches Modul (10) nach dem vorhergehenden Anspruch in Kombination mit einem der Ansprüche 1 oder 2, **dadurch gekennzeichnet, dass** das Projektionsmittel (14) eine quer verlaufende Brennlinie aufweist, die mit der Kante (28) des Abgrenzungsorgans zusammenfällt.

11. Optisches Modul (10) nach einem der vorhergehenden Ansprüche, **dadurch gekennzeichnet, dass** das Projektionsmittel (14) von einer Linse gebildet ist.

12. Lichtvorrichtung (41) für ein Kraftfahrzeug, die ein erstes optisches Modul (10) aufweist, das nach einem der vorhergehenden Ansprüche ausgebildet ist, und ein zweites optisches Modul (42) aufweist, das geeignet ist, ein segmentiertes Bündel zu erzeugen, das dazu bestimmt, ist zusammen mit dem Lichtbündel eingeschaltet zu werden, das vom ersten optischen Modul (10) projiziert wird, um eine vorschriftsmäßige Beleuchtungsfunktion vom Typ Abblendlicht durch Überlagerung der zwei Lichtbündel zu erfüllen.

## Claims

1. Optical module (10) for a motor vehicle comprising:
- at least one light source (16) capable of emitting an initial light beam,
- a primary optical means (12) formed in a block by a solid part produced in a translucent or transparent material, comprising an input surface arranged to receive the initial light beam which is propagated in the primary optical means and comprising a cutoff member (28, 30) arranged to transform said initial light beam into a secondary light beam that is propagated in a longitudinal direction and that has a predetermined bottom cutoff extending overall transversely,
- a projection means (14) arranged to project a final light beam having a top cutoff formed by an inverted image of the secondary light beam with cutoff,
the primary optical means (12) comprising a light deflection member (38) arranged to deflect a part of the light rays of the initial light beam below the cutoff of the secondary beam towards the projection means,
the primary optical means (12) being a solid part produced in a translucent or transparent material,
the cutoff member being formed by a notch (26) produced in a bottom face of the primary optical means (12) which has a top transverse cutoff edge (28) whose profile corresponds to the form of the predetermined cutoff,
**characterized in that** the deflection member (38) is formed by an exit face (38) produced in the primary optical means in an interception face (30) arranged to reflect all of the light rays above the edge (28), the exit face (38) forming an angle with the interception face (30) such that the light rays strike the exit face (38) with an angle of incidence less than the angle of refraction and pass through the face (38), thus transmitting a portion of the initial beam out of the primary optical means (12) below the cutoff edge (28).

2. Module (10) according to the preceding claim, **characterized in that** the cutoff edge (28) is formed at the intersection between:
- a first upstream intersection face (30), notably substantially horizontal, which is arranged to reflect all of the light rays resulting from the light sources (16) above the cutoff edge (28) towards the projection means (14), and
- a second downstream face (32), notably substantially vertical, which extends below the cutoff edge (28).

3. Module (10) according to the preceding claim, **characterized in that** the exit face (38) is produced in a bulge extending notably protrudingly out of the primary optical means, notably under the interception face (30).

4. Optical module (10) according to any one of the preceding claims, **characterized in that** the exit face (38) is produced in a recess hollowed out in the interception face (30).

5. Optical module (10) according to any one of the preceding claims, **characterized in that** the light rays deflected by the deflection member (38) are projected above the cutoff line (35) of the final beam, to produce a regulatory "overhead signs (37)" function.

6. Optical module (10) according to any one of the preceding claims, **characterized in that** the primary optical means (12) comprises at least one collimation member (20), notably a collimator, for collimating the light rays emitted by an associated light source (16).

7. Optical module (10) according to the preceding claim, **characterized in that** the primary optical means (12) comprises an internal total reflection face (22) which is arranged to receive the collimated light beam and to focus it at the cutoff member (28).

8. Optical module (10) according to any one of the preceding claims, **characterized in that** it comprises an output face (24) arranged downstream of the cutoff member (28) .

9. Optical module (10) according to any one of the preceding claims, **characterized in that** the projection means (14) is focused at the cutoff member (28).

10. Optical module (10) according to the preceding claim taken in combination with either one of Claims 1 and 2, **characterized in that** the projection means (14) has a transverse focal line which coincides with the edge (28) of the cutoff member.

11. Optical module (10) according to any one of the preceding claims, **characterized in that** the projection means (14) is formed by a lens.

12. Light device (41) for a motor vehicle comprising a first optical module (10) produced according to any one of the preceding claims, and comprising a second optical module (42) capable of producing a segmented beam intended to be switched on jointly with the light beam projected by the first optical module (10) to produce a lighting function of regulatory low beam type by superpositioning of the two light beams.
